# FASCICULE DE BREVET EUROPEEN

(11) **EP 1 774 949 B1**
(45) Date de publication et mention de la délivrance du brevet: **20.07.2011**
(21) Numéro de dépôt: 06301030.0
(22) Date de dépôt: 10.10.2006
(51) Int. Cl.: A61H 15/00, A61H 15/02

(54) **Dispositif de massage à branches déformables**
Massagevorrichtung mit verformbaren Armen
Massage device with deformable arms

(30) Priorité: 12.10.2005 FR 0553107
(43) Date de publication de la demande: 18.04.2007
(73) Titulaire: L'Oréal, 75008 Paris (FR)
(72) Inventeur: Gueret, Jean-Louis, 75016 Paris (FR)
(74) Mandataire: Tanty, François

(56) Documents cités:
- AT-B- 41 606
- AU-B2- 2003 229 130
- DE-C- 523 206
- FR-A- 655 235
- FR-A- 1 335 549
- FR-A- 2 282 855
- GB-A- 169 217
- GB-A- 261 902
- US-A- 1 915 190
- US-A- 2 691 978
- US-A- 3 039 457
- US-A1- 2005 020 948

## Description

La présente invention concerne les dispositifs de massage du corps, du visage et/ou du cuir chevelu.

On connaît par le brevet US 5 218 955 un dispositif de massage de la peau, comportant deux organes de massage rotatifs à une extrémité d'un manche.

La demande US 2005/0020948 divulgue un dispositif de massage dans lequel le ou les organes de massage sont montés sur un récipient contenant un produit à appliquer.

GB 261 902 divulgue un dispositif destiné à battre la peau, comportant des billes montées à l'extrémité de tiges élastiquement déformables.

US 2 691 978 décrit un dispositif de massage selon le préambule de la revendication 1.

FR 2 282 855 décrit un dispositif comportant deux branches pivotant autour d'un même axe.

US 1 915 190 décrit un dispositif de massage comportant une canne de bambou fendue ayant deux branches portant des balles à leur extrémités.

GB 169 217 décrit un dispositif pour le lavage, le massage ou le traitement des dents et comportant deux branches supportant des rouleaux ou des brosses de massage ou de nettoyage.

Il existe un besoin pour bénéficier d'un dispositif de massage convenant au corps ou au visage, entre autres.

Il existe également un besoin pour bénéficier d'un dispositif de massage permettant de réaliser par exemple un drainage lymphatique.

L'invention a pour objet un dispositif de massage selon la revendication 1.

Les branches peuvent présenter une largeur et/ou une épaisseur variable.

Une telle section non circulaire permet de créer au moins une direction privilégiée de déformation de la branche et de maîtriser les déformations des branches lors de l'utilisation.

Le déplacement des branches peut permettre au dispositif de s'adapter à différents reliefs du corps ou du visage, ce qui peut améliorer l'efficacité du traitement et/ou le confort d'utilisation.

Tous les organes de massage peuvent par exemple être rotatifs.

La déformation peut dépasser par exemple 3 mm à l'extrémité des branches, selon la flexibilité de celles-ci, d'autres valeurs étant possibles.

Dans un exemple de mise en oeuvre de l'invention, les branches se raccordent à un manche. Ce manche peut comporter par exemple un autre organe de massage à une extrémité opposée aux branches. Cet autre organe de massage peut être rotatif ou non et comporter des reliefs, par exemple des picots. Les branches peuvent être réalisées d'un seul tenant par moulage de matière avec le manche.

Les branches peuvent être configurées pour se déformer en écartement lors de l'utilisation du dispositif de massage sur la peau. Ainsi, la possibilité de déformation en rapprochement des branches peut être très limitée, voire pratiquement nulle, par exemple inférieure ou égale à 5 mm, mieux 3 mm, encore mieux 1 mm.

Les axes de rotation des organes de massage peuvent faire un angle par exemple inférieur à 180° ou en variante supérieur à 180°.

La présence d'un angle entre les axes de rotation des organes de massage peut permettre d'exercer sur la peau un plissé roulé.

Dans un exemple de mise en oeuvre de l'invention, les branches se raccordent à un support permettant la fixation amovible sur un récipient, lequel contient par exemple un produit à appliquer préalablement, durant ou après le massage. Les branches peuvent encore se raccorder au récipient.

Le récipient peut comporter, le cas échéant, un organe de distribution, par exemple une pompe ou une valve ou un simple orifice de distribution pouvant être obturé par une capsule de fermeture, laquelle est par exemple montée à pivotement sur le récipient.

Le dispositif de massage peut comporter un capot de protection pour recouvrir les branches en l'absence d'utilisation.

Les branches peuvent présenter un axe longitudinal curviligne.

Le manche peut présenter une forme générale aplatie.

Le manche peut présenter une forme incurvée lorsqu'observé de côté, avec les axes longitudinaux des branches se superposant.

Le manche peut être incurvé autour d'un axe de courbure parallèle à un grand côté de la section du manche.

Les axes de rotation des organes de massage peuvent être non coplanaires, ce qui peut permettre par exemple de faciliter le massage de certaines régions du corps ou du visage.

Le ou les organes de massage peuvent éventuellement être montés sur une ou plusieurs chapes rotatives, pouvant tourner relativement aux branches. Cela peut permettre par exemple une orientation du ou des organes de massage lors de l'utilisation, en fonction du déplacement du dispositif de massage sur la peau.

Les organes de massage peuvent être agencés relativement aux branches de telle sorte que les organes de massage se rapprochent l'un de l'autre lorsque le dispositif est déplacé dans une première direction sur la région traitée et s'écartent l'un de l'autre lorsque le dispositif est déplacé dans une deuxième direction opposée à la première.

Les branches peuvent être agencées pour se fixer autour d'un récipient. Les branches sont par exemple reliées entre elles en formant un arceau et le récipient comporte par exemple une gorge dans laquelle cet arceau peut se loger.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente en élévation un exemple de dispositif de massage réalisé conformément à l'invention,
- la figure 1A est une section transversale selon 1A-1A de la figure 1,
- la figure 2 est une vue de côté selon II de la figure 1,
- les figures 3 et 4 sont des vues respectivement analogues aux figures 1 et 2 illustrant le déplacement des branches,
- la figure 5 représente en élévation une variante de réalisation,
- la figure 6 est une vue de côté selon la flèche VI de la figure 5,
- les figures 7 et 8 sont des vues éclatées de variantes de mise en oeuvre de l'invention,
- la figure 9 représente isolément une variante de branche et l'organe de massage associé,
- la figure 10 est une vue en élévation d'une variante de mise en oeuvre de l'invention,
- la figure 11 représente isolément des branches comportant chacune plusieurs organes de massage,
- la figure 12 illustre le montage d'un organe de massage sur une chape rotative,
- la figure 14 représente en élévation un dispositif de massage dans lequel les branches sont solidaires d'un récipient,
- la figure 15 représente isolément un récipient agencé pour recevoir un dispositif de massage,
- la figure 16 représente le récipient de la figure 15 avec un dispositif de massage correspondant en place,
- la figure 17 est une section axiale d'un organe de massage,
- les figures 18, 19, 23 et 24 représentent de face d'autres exemples d'organes de massage,
- la figure 20 est une vue de côté de l'organe de massage de la figure 19,
- les figures 21 et 22 sont des vues analogues à la figure 20 de variantes de réalisation,
- la figure 25 est une vue de côté de l'organe de massage de la figure 24,
- la figure 26 représente isolément une branche munie d'un organe de massage sphérique,
- la figure 28 illustre la possibilité de réaliser un organe de massage rotatif avec un axe de rotation excentré,
- la figure 29 illustre la possibilité de réaliser l'organe de massage rotatif avec des flasques, et
- la figure 30 représente de manière schématique un dispositif de massage dans lequel les axes de rotation des organes de massage s'étendent dans un plan sensiblement perpendiculaire à l'axe longitudinal du manche.

On a représenté sur les figures 1 et 2 un dispositif de massage 1 comportant un manche 2 d'axe longitudinal X et deux branches 3 et 4 pourvues chacune en extrémité d'une chape 5 sur laquelle tourne un organe de massage rotatif 6 autour d'un axe géométrique de rotation R.

Sur les figures 1 et 2, le dispositif de massage 1 est représenté dans une première configuration, de repos.

Dans l'exemple considéré, les axes de rotation R forment entre eux un angle α inférieur à 180°, par exemple compris entre 90° et 120°.

Le manche 2 présente une forme généralement incurvée, comme on peut le voir sur la figure 2, et chacune des branches 3 et 4 s'étend selon un axe longitudinal curviligne Y.

La longueur *l* d'une branche entre la jonction avec le manche 2 et la chape 5 correspondante est par exemple supérieure ou égale à 40 mm.

La longueur *l* sera par exemple choisie en fonction du matériau dans lequel les branches sont réalisées, de façon à ce que celles-ci présentent une certaine flexibilité et puissent par exemple, lorsque les organes de massage 6 roulent sur la peau, se déformer en écartement sensiblement dans leur plan et prendre une deuxième configuration illustrée à la figure 3 et/ou en écartement sensiblement dans un plan perpendiculaire et prendre une deuxième configuration illustrée sur la figure 4.

La déformation des branches peut ainsi s'effectuer autour de plusieurs axes géométriques, par exemple un ou plusieurs axes sensiblement perpendiculaires au plan de la figure 3 et/ou à celui de la figure 4.

Le sens de déformation des branches peut dépendre éventuellement de l'orientation des organes de massage et du sens de déplacement de ceux-ci sur la peau.

Le cas échéant, les organes de massage peuvent se toucher au terme de la déformation et/ou du déplacement relatif des branches.

La longueur et la forme des branches 3 et 4 pourront également être choisies en fonction de l'ergonomie recherchée.

Chaque branche 3 ou 4 présente, sur une portion au moins de sa longueur, une section transversale non circulaire, afin de conférer à la branche au moins une direction privilégiée de déformation.

Chaque branche peut ne jamais présenter de section transversale circulaire.

Chaque branche peut présenter, par exemple, une section transversale n'ayant pas de symétrie centrale, par exemple une section transversale de forme générale rectangulaire comme illustré à la figure 1A, par exemple de grand côté sensiblement perpendiculairement au plat du manche, lorsque le dispositif est observé de dessus comme sur la figure 1.

Dans l'exemple considéré, les branches 3 et 4 et les chapes 5 sont réalisées d'une seule pièce par moulage de matière plastique, par exemple dans une polyoléfine. Chaque organe de massage 6 est monté sur la chape 5 correspondante au moyen d'un axe 8 qui est par exemple une pièce rapportée, fixée à ses extrémités dans des logements correspondants 9.

Les branches 3 et 4 peuvent également être réalisées d'une seule pièce avec le manche 2, par moulage de matière plastique.

L'axe 8 est par exemple réalisé d'une seule pièce avec l'organe de massage ou de manière séparée.

Chaque branche 3 ou 4 porte à elle seule l'organe de massage correspondant 6, dans l'exemple illustré.

Le dispositif de massage 1 représenté aux figures 5 et 6 diffère de celui des figures 1 et 2 par la présence à l'extrémité 10 du manche 2 opposé aux branches 3 et 4 d'un autre organe de massage 11, tournant autour d'un axe de rotation W qui est par exemple perpendiculaire à l'axe longitudinal X du manche 2.

L'organe de massage 11 comporte par exemple des picots 13 et peut permettre de réaliser un traitement semblable à de l'acupuncture lorsque déplacé sur la peau.

Les branches 3 et 4 peuvent se raccorder à un manche ou, comme illustré sur les figures 7 et 8, à un support 15 destiné à se fixer sur un récipient 16.

Dans le cas de l'exemple de la figure 7, ce récipient comporte par exemple, du côté opposé au support 15, un orifice de distribution 17 et une capsule de fermeture 18 permettant de fermer l'orifice de distribution 17 en l'absence d'utilisation.

Le récipient 16 est par exemple à paroi souple et la distribution du produit s'effectue par exemple en pressant sur sa paroi.

Dans l'exemple de la figure 8, le récipient 16 est muni d'un organe de distribution 20 qui est par exemple une pompe ou une valve.

Le support 15 peut être agencé pour recouvrir l'organe de distribution 20 et peut lui-même recevoir un capot de protection 25 venant recouvrir les branches 3 et 4.

Le support 15 est par exemple fixé par encliquetage sur le récipient 16, ce dernier comportant par exemple un relief 19 à cet effet.

On peut donner aux branches 3 et 4 des formes variées et par exemple une forme ondulée comme illustré à la figure 9, afin de leur conférer une plus grande flexibilité, par exemple.

Les orientations des axes de rotation des organes de massage 6 peuvent être diverses et l'angle entre les axes est par exemple supérieur à 180°, comme illustré à la figure 10.

Chaque branche 3 ou 4 peut porter plusieurs organes de massage 6, comme illustré à la figure 11. Dans cet exemple, chaque branche 3 ou 4 porte deux organes de massage rotatifs 6.

Au moins un organe de massage 6 peut être monté en rotation sur une chape 5 qui est elle-même rotative autour d'un axe de rotation Z, de façon à pouvoir tourner relativement à la branche 3 ou 4 correspondante.

La chape 5 peut par exemple être réalisée d'une seule pièce avec un bout d'arbre 35 qui est encliqueté dans un trou correspondant 36 de la branche. Les axes R et Z sont par exemple sensiblement perpendiculaires, comme illustré.

Les branches 3 et 4 peuvent être solidaires d'un récipient 16 qui comporte un embout de distribution 39 permettant de distribuer le produit contenu dans celui-ci à proximité des organes de massage 6, comme illustré sur la figure 14.

On a représenté sur la figure 15 un récipient 16 qui comporte à sa périphérie une gorge 40 pour recevoir une portion en forme d'arceau 42 reliant les branches 3 et 4, comme illustré sur la figure 16.

On voit sur cette figure que les organes de massage 6 peuvent comporter deux lèvres flexibles 43 et 44 qui sont par exemple réalisées en élastomère d'un seul tenant avec une portion centrale 45 traversée d'une ouverture 46 permettant le passage d'un arbre 47 fixé sur la branche correspondante.

Le dispositif de massage peut comporter des organes de massage très divers, par exemple sous la forme de rouleaux dont la surface est cylindrique de révolution ou non et comporte par exemple des ondulations 50, comme illustré à la figure 18.

Un organe de massage 6 peut comporter un rouleau sur lequel des nervures 51 et 52 font saillie, ces nervures ayant par exemple un contour polygonal, par exemple carré, comme illustré à la figure 20 ou triangulaire, comme illustré à la figure 21. Deux nervures 51 et 52 adjacentes peuvent être décalées angulairement l'une par rapport à l'autre.

Un organe de massage 6 peut encore comporter des nervures longitudinales 54, comme illustré à la figure 23, lesquelles peuvent le cas échéant présenter une forme ondulée.

Un organe de massage 6 peut encore comporter, comme illustré sur les figures 24 et 25 une pluralité d'éléments en saillie 56, tels que des picots, qui sont identiques ou non et par exemple répartis de manière uniforme ou non sur la surface extérieure de l'organe de massage.

Sur la figure 26, on a illustré la possibilité pour l'organe de massage de présenter une forme sensiblement sphérique.

L'organe de massage peut tourner autour d'un axe de rotation excentré, comme illustré à la figure 28. On a également représenté sur cette figure des éléments en saillie 56 non identiques.

L'organe de massage 6 peut être situé entre des flasques 58 qui peuvent faciliter sa rotation. Ces flasques 58 sont par exemple réalisés d'une seule pièce par moulage de matière plastique avec un arbre 8.

Les axes de rotation R des organes de massage 6 peuvent être coplanaires ou non.

Dans l'exemple de la figure 30, les axes de rotation R sont coplanaires dans un plan qui est sensiblement perpendiculaire à l'axe longitudinal X du manche 2.

Bien entendu, l'invention n'est pas limitée aux exemples de réalisation qui viennent d'être décrits.

Ainsi, par exemple, tous les dispositifs de massage représentés peuvent être munis d'un quelconque organe de massage 6 et le dispositif des figures 1 et 2 peut par exemple comporter des organes de massage autres que ceux représentés, par exemple l'un quelconque des organes de massage illustrés aux figures 17 à 29.

Les angles entre les axes de rotation des organes de massage peuvent être différents.

Le dispositif de massage peut comporter des organes de massage différents.

Les caractéristiques des différents exemples de réalisation illustrés peuvent se combiner entre elles au sein de variantes non illustrées.

L'expression « comportant un » doit être comprise comme étant synonyme de « comportant au moins un », sauf si le contraire est spécifié.

## Revendications

1. Dispositif de massage (1) comportant:
- au moins deux organes de massage (6) rotatifs, les axes de rotation (R) de ces deux organes de massage formant entre eux un angle différent de 180°,
- au moins deux branches (3, 4) élastiquement déformable chacune selon au moins deux axes, la première branche portant le premier organe de massage, la deuxième branche portant le deuxième organe de massage, ces branches étant dans une première configuration en l'absence d'engagement des organes de massage avec la région à traiter et pouvant prendre une deuxième configuration lors de l'engagement des organes de massage avec la région à traiter, les branches se déplaçant l'une relativement à l'autre lors du passage de la première à la deuxième configuration et pouvant revenir par rappel élastique dans la première configuration lorsque les organes de massage cessent d'être en engagement avec la région à traiter, **caractérisé en ce que** les branches présentent sur au moins une portion de leur longueur une section transversale non circulaire.

2. Dispositif selon la revendication 1, dans lequel les organes de massage sont identiques.

3. Dispositif selon l'une des revendications précédentes, dans lequel les organes de massage sont agencés relativement aux branches de telle sorte que les organes de massage se rapprochent l'un de l'autre lorsque le dispositif est déplacé dans une première direction sur la région traitée et s'écartent l'un de l'autre lorsque le dispositif est déplacé dans une deuxième direction opposée à la première.

4. Dispositif selon l'une quelconque des revendications précédentes, dans lequel les branches se raccordent à un manche (2).

5. Dispositif selon la revendication 4, dans lequel les branches sont moulées d'un seul tenant avec le manche.

6. Dispositif selon la revendication 4 ou 5, dans lequel le manche (2) comporte un organe de massage (11) à une extrémité (10) opposée aux branches (3, 4).

7. Dispositif selon l'une quelconque des revendications précédentes, dans lequel les branches sont suffisamment flexibles pour se déformer lors de l'application des organes de massage (6) sur la peau.

8. Dispositif selon la revendication précédente, dans lequel les branches sont agencées pour se déformer en écartement.

9. Dispositif selon l'une quelconque des revendications précédentes, dans lequel les axes de rotation (R) des organes de massage font un angle inférieur à 180°.

10. Dispositif selon l'une quelconque des revendications 1 à 8, dans lequel les axes de rotation (R) des organes de massage font un angle supérieur à 180°.

11. Dispositif selon l'une quelconque des revendications 1 à 10, dans lequel les branches (3, 4) se raccordent à un support (15) permettant la fixation amovible sur un récipient (16).

12. Dispositif selon l'une quelconque des revendications 1 à 10, dans lequel les branches (3, 4) se raccordent à un récipient (16).

13. Dispositif selon la revendication 11 ou 12, dans lequel le récipient comporte un organe de distribution.

14. Dispositif selon l'une quelconque des revendications 1 à 13, comportant un capot (25) pour recouvrir les branches en l'absence d'utilisation.

15. Dispositif selon l'une quelconque des revendications précédentes, les branches présentant chacune un axe longitudinal (Y) curviligne.

16. Dispositif selon l'une quelconque des revendications précédentes, les axes de rotation (R) d'au moins deux organes de massage étant non coplanaires.

17. Dispositif selon l'une quelconque des revendications précédentes, comportant au moins un organe de massage (6) monté sur une chape (5) rotative.

18. Dispositif selon la revendication 1, les branches étant agencées pour se fixer autour d'un récipient.

19. Dispositif selon l'une quelconque des revendications précédentes, dans lequel l'une au moins des branches présente une longueur supérieure ou égale à 40 mm.

20. Dispositif selon la revendication 4 ou 5, le manche présentant une forme générale aplatie.

21. Dispositif selon l'une des revendications 4 ou 5, le manche présentant une forme incurvée lorsqu'observé de côté, avec les axes longitudinaux (Y) des branches se superposant.

22. Dispositif selon les revendications 20 et 21, le manche étant incurvé autour d'un axe de courbure parallèle à un grand côté du manche.

## Claims

1. A massage device (1) comprising:
• at least two rotary massage members (6) in which the axes of rotation (R) of both said massage members form between them an angle that is different from 180°; and
• at least two branches (3, 4), each elastically deformable along at least two axes, with the first branch carrying the first massage member and the second branch carrying the second massage member, the branches being in a first configuration when the massage members are not engaged with the region to be treated, and being capable of taking up a second configuration when the massage members are engaged with the region to be treated, the branches being displaced relative to each other while passing from the first configuration to the second, and being capable of returning resiliently into the first configuration when the massage members are no longer engaged with the region to be treated, the device being **characterized in that** the branches present a cross-section that is not circular over at least a fraction of their length.

2. A device according to claim 1, in which the massage members are identical.

3. A device according to any preceding claim, in which the massage members are arranged relative to the branches in such a manner that the massage members move towards each other while the device is being displaced in a first direction over the region being treated, and move away from each other while the device is being displaced in a second direction, opposite from the first,

4. A device according to any preceding claim, in which the branches are connected to a handle (2).

5. A device according to claim 4, in which the branches are molded integrally with the handle.

6. A device according to claim 4 or claim 5, in which the handle (2) includes a massage member (11) at an end (10) that is remote from the branches (3, 4).

7. A device according to any preceding claim, in which the branches are flexible enough to deform while the massage members (6) are being applied to the skin.

8. A device according to the preceding claim, in which the branches are arranged so as to deform by moving apart.

9. A device according to any preceding claim, in which the axes of rotation (R) of the massage members form an angle that is less than 180°.

10. A device according to any one of claims 1 to 8, in which the axes of rotation (R) of the massage members form an angle that is greater than 180°.

11. A device according to any one of claims 1 to 10, in which the branches (3, 4) are connected to a support (15) enabling them to be removably fastened on a receptacle (16).

12. A device according to any one of claims 1 to 10, in which the branches (3, 4) are connected to a receptacle (16).

13. A device according to claim 11 or claim 12, in which the receptacle includes a dispenser member.

14. A device according to any one of claims 1 to 13, including a cap (25) for covering the branches while the dispenser is not in used.

15. A device according to any preceding claim, each of the branches presenting a longitudinal axis (Y) that is curvilinear.

16. A device according to any preceding claim, the axes of rotation (R) of at least two massage members being non-coplanar.

17. A device according to any preceding claim, including at least one massage member (6) mounted on a swivel fork (5).

18. A device according to claim 1, the branches being arranged so as to be fastened about a receptacle.

19. A device according to any preceding claim, in which at least one of the branches presents a length that is not less than 40 mm.

20. A device according to claim 4 or claim 5, the handle presenting a generally flat shape.

21. A device according to claim 4 or claim 5, the handle presenting a curved shape when observed from the side, with the longitudinal axes (Y) of the branches being superposed.

22. A device according to claims 20 and 21, the handle being curved about an axis of curvature that is parallel to a long side of the handle.

## Patentansprüche

1. Massagevorrichtung (1), die umfasst:
- wenigstens zwei drehbare Massageorgane (6), wobei die Drehachsen (R) dieser beiden Massageorgane untereinander einen von 180° verschiedenen Winkel bilden,
- wenigstens zwei Schenkel (3, 4), wovon jeder um wenigstens zwei Achsen elastisch verformbar ist, wobei der erste Schenkel das erste Massageorgan trägt und der zweite Schenkel das zweite Massageorgan trägt, wobei diese Schenkel bei Abwesenheit eines Eingriffs der Massageorgane mit dem zu behandelnden Bereich in einer ersten Konfiguration sind und eine zweite Konfiguration annehmen können, wenn die Massageorgane mit dem zu behandelnden Bereich in Eingriff sind, wobei die Schenkel sich relativ zueinander beim Übergang von der ersten in die zweite Konfiguration verlagern und durch elastische Rückstellung in die erste Konfiguration zurückkehren können, wenn die Massageorgane nicht mehr mit dem zu behandelnden Bereich in Eingriff sind, **dadurch gekennzeichnet, dass** die Schenkel wenigstens auf einem Teil ihrer Länge einen nicht kreisförmigen Querschnitt aufweisen,

2. Vorrichtung nah Anspruch 1, wobei die Massageorgane völlig gleich sind.

3. Vorrichtung nach einem der vorhergehenden Ansprüche, wobei die Massageorgane relativ zu den Schenkeln in der Weise angeordnet sind, dass sich die Massageorgane einander annähern, wenn die Vorrichtung in einer ersten Richtung in dem behandelten Bereich verlagert wird, und sich voneinander entfernen, wenn die Vorrichtung in einer zweiten Richtung entgegengesetzt zu der ersten Richtung verlagert wird.

4. Vorrichtung nach einem der vorhergehenden Ansprüche, wobei die Schenkel mit einem Griff (2) verbunden sind.

5. Vorrichtung nach Anspruch 4, wobei die Schenkel einteilig mit dem Griff gegossen sind.

6. Vorrichtung nach Anspruch 4 oder 5, wobei der Griff (2) an einem Ende (10), das zu den Schenkeln (3, 4) entgegengesetzt ist, ein Massageorgan (11) aufweist,

7. Vorrichtung nach einem der vorhergehenden Ansprüche, wobei die Schenkel ausreichend biegsam sind, um sich bei Anwendung der Massageorgane (6) auf die Haut zu verformen.

8. Vorrichtung nach dem vorhergehenden Anspruch, wobei die Schenkel dazu ausgelegt sind, sich bei gegenseitiger Entfernung zu verformen.

9. Vorrichtung nach einem der vorhergehenden Ansprüche, wobei die Drehachsen (R) der Massageorgane einen Winkel von weniger als 180° bilden.

10. Vorrichtung nach einem der Ansprüche 1 bis 8, wobei die Drehachsen (R) der Massageorgane einen Winkel von mehr als 180° bilden.

11. Vorrichtung nach einem der Ansprüche 1 bis 10, wobei die Schenkel (3, 4) mit einem Träger (15) verbunden sind, der die lösbare Befestigung an einem Behälter (16) ermöglicht.

12. Vorrichtung nach einem der Ansprüche 1 bis 10, wobei die Schenkel (3, 4) mit einem Behälter (16) verbunden sind.

13. Vorrichtung nach Anspruch 11 oder 12, wobei der Behälter ein Verteilungsorgan enthält.

14. Vorrichtung nach einem der Ansprüche 1 bis 13, die eine Haube (25) aufweist, um die Schenkel bei Nichtgebrauch abzudecken,

15. Vorrichtung nach einem der vorhergehenden Ansprüche, wobei die Schenkel jeweils eine gekrümmte Längsachse (Y) aufweisen.

16. Vorrichtung nach einem der vorhergehenden Ansprüche, wobei die Drehachsen (R) von wenigstens zwei Massageorganen nicht koplanar sind.

17. Vorrichtung nach einem der vorhergehenden Ansprüche, die wenigstens ein Massageorgan (6) aufweist, das an einer Abdeckung (5) drehbar montiert ist.

18. Vorrichtung nach Anspruch 1, wobei die Schenkel dazu ausgelegt sind, um den Behälter befestigt zu werden.

19. Vorrichtung nach einem der vorhergehenden Ansprüche, wobei wenigstens einer der Schenkel eine Länge größer oder gleich 40 mm aufweist,

20. Vorrichtung nach Anspruch 4 oder 5, wobei der Griff eine abgeflachte allgemeine Form aufweist,

21. Vorrichtung nach einem der Ansprüche 4 oder 5, wobei der Griff eine gekrümmte Form aufweiset, wenn er von der Seite betrachtet wird, wenn sich die Längsachsen (Y) der Schenkel überlagern.

22. Vorrichtung nach den Ansprüchen 20 und 21, wobei der Griff um eine zu einer großen Seite des Griffs parallele Krümmungsachse gekrümmt ist.
